# EUROPÄISCHE PATENTSCHRIFT

(11) **EP 2 261 424 B1**
(45) Veröffentlichungstag und Bekanntmachung des Hinweises auf die Patenterteilung: **14.08.2013**
(21) Anmeldenummer: 10162568.9
(22) Anmeldetag: 11.05.2010
(51) Int. Cl.: E02D 17/08, E02D 1/08

(54) **Verbaubox zum Verbau von Gräben**
Shoring box for shoring trenches
Boîte d'étai pour étayer des tranchées

(30) Priorität: 10.06.2009 DE 102009025050
(43) Veröffentlichungstag der Anmeldung: 15.12.2010
(73) Patentinhaber: SBH TIEFBAUTECHNIK GmbH, D-52525 Heinsberg (DE)
(72) Erfinder: Deussen, Wolfgang, 52525, Heinsberg-Oberbruch (DE)
(74) Vertreter: Kohlmann, Kai

(56) Entgegenhaltungen:
- DE-A1- 2 057 263
- DE-A1-102009 009 406
- DE-U1- 29 703 190

## Beschreibung

Die Erfindung betrifft eine Verbaubox zum Verbau von Gräben mit zwei in Grabenlängsrichtung im Abstand zueinander ausrichtbaren Verbauplatten sowie einer auf den oberen Rand jeder Verbauplatte aufsetzbaren Aufstockplatte.

Im so genannten Boxenverbau werden an gegenüberliegenden Grabenwänden Verbauplatten von üblicherweise vier Spreizen auf Abstand gehalten. An den auch als Pfosten bezeichneten, randseitig an den Verbauplatten angeordneten Profilen sind die Spreizen, auch als Spindeln bezeichnet, um eine horizontale, parallel zur Plattenebene verlaufende Achse eines Bolzens schwenkbar gelagert. Die schwenkbare Lagerung ermöglicht es, die beiden gegenüberstehenden Verbauplatten, die an ihren unteren Rändern regelmäßig Schneidkanten aufweisen, abwechselnd in Richtung der Grabensohle voranzutreiben oder diese aus dem Graben heraus zu ziehen. Die gegenüberliegenden Verbauplatten weisen beispielsweise eine Plattenhöhe von 2,40 Metern und Plattenlängen zwischen 2,00 bis 5,00 Metern auf.

Um Gräben mit größerer Grabentiefe verbauen zu können, können auf den oberen Rand jeder Verbauplatte Aufstockplatten aufgesetzt werden, die üblicherweise eine Höhe von 1,40 Metern und eine der darunter liegenden Verbauplatte entsprechende Länge aufweisen. An den äußeren seitlichen Rändern der Aufstockplatten sind ebenfalls Pfosten angeordnet, die von mindestens einer Spreize bzw. Spindel auf Abstand gehalten werden. Eine derartige Verbaubox ist aus dem Verkaufsprospekt 2009 "STANDARD-BOX" der Anmelderin bekannt.

Bei derartigen Verbauboxen ist die Rohrdurchlasshöhe unterhalb der tiefsten Spreize eingeschränkt. Des Weiteren kann das Einbringen längerer Rohre bzw. Bauteile in den Graben durch die randseitig jeder Verbaubox übereinander angeordneten Spreizen erheblich erschwert oder sogar, je nach Anordnung der Spreizen und Tiefe des Grabens, unmöglich sein.

Aus dem Verkaufsprospekt 2009 der Anmelderin "ROLLENSCHLITTENBOX 780er SERIE" sind Verbauboxen bekannt, die höhere Rohrdurchlässe ermöglichen. Zwischen zwei randseitig fest auf der Oberfläche der sich gegenüberstehenden Verbauplatten angeordneten Führungen ist ein Rollenschlitten vertikal verschiebbar angeordnet. Ein derartiger Rollenschlitten, allerdings für eine Verbauvorrichtung mit Doppelgleitschiene, ist beispielsweise in der DE 297 031 90 U1 beschrieben. Die Verbauplatten derartiger Rollenschlitten-Verbauboxen weisen eine Höhe von 3,15 bis 4,00 Metern auf, wobei sich der Rohrdurchlass bis zu einer Höhe von 2,78 Meter über der Grabensohle stufenlos mit Hilfe des Rollenschlittens einstellen lässt. Aufgrund ihrer Größe lassen sich Rollenschlitten-Verbauboxen lediglich als Sondertransport zur Baustelle transportieren.

Ausgehend von einer Verbaubox der eingangs erwähnten Art liegt der Erfindung die Aufgabe zu Grunde, insbesondere unter Verwendung bereits vorhandener Standard-Verbauboxen größere Durchlasshöhen zu erzielen und das Einbringen längerer Rohre bzw. Gegenstände in den Graben zu erleichtern. Zur Lösung der Aufgabe soll ein Rückgriff auf Sonderverbauelemente, wie z.B. die Rollenschlittenbox, nicht erforderlich sein. Insbesondere sollen kostenträchtige und zeitraubende Sondertransporte zur Baustelle vermieden werden.

Diese Aufgabe wird bei einer Verbaubox der eingangs erwähnten Art dadurch gelöst, dass an der Oberfläche jeder Grundplatte und der Oberfläche der aufgesetzten Aufstockplatte randseitig zwei vertikal verlaufende, die Grundplatte und die Aufstockplatte überspannende Verbindungsprofile lösbar befestigt sind, dass zwei vertikal zwischen jeweils zwei Führungen verschiebbare Spreizrahmen die gegenüberliegenden Verbauplatten und Aufstockplatten auf Abstand halten und dass an der dem Graben zugewanden Seite jedes Verbindungsprofils eine der beiden Führungen für den Spreizrahmen angeordnet ist, die sich in vertikaler Richtung sowohl über die Grundals auch die Aufstockplatte erstreckt.

Die Verwendung der Verbindungsprofile erlaubt es, die Verbauplatten und Aufstockplatten als Einzelteile zur Baustelle zu transportieren und erst dort zusammen zu setzen.

Der vertikal zwischen den Führungen verschiebbare Spreizrahmen ermöglicht erheblich höhere Durchlasshöhen als bei herkömmlichen Verbauboxen mit Aufstockplatten, die durch mindestens drei Spreizen auf Abstand gehalten werden.

Der Spreizrahmen besitzt vertikale Rahmenseitenabschnitte, die lediglich mittels einer Querstrebe miteinander verbunden sind. Zur Realisierung großer Durchlasshöhen wird der Spreizrahmen in die obere Position zwischen den beiden Führungen verschoben. Da sich jede Führung für den Spreizrahmen an einem der Verbindungsprofile befindet, dass sich in vertikaler Richtung sowohl über die Grund- als auch die Aufstockplatte erstreckt, befindet sich die Querstrebe des Spreizrahmens in der oberen Position etwa in Höhe der Aufstockplatte. Im Bereich der darunter liegenden Grundplatte befinden sich keinerlei Queraussteifungen, die die Durchlasshöhe einschränken. Zum Einschwenken besonders langer Rohre in eine Verbaubox können einzelne Spreizrahmen in benachbarten Verbauboxen gezielt abgesenkt bzw. angehoben werden.

Auf den Grund- und Aufstockplatten herkömmlicher Standard-Verbauboxen sind wandseitig als C-Profile ausgestaltete Pfosten angeordnet, die in Grabenlängsrichtung verlaufende Durchgänge zur Aufnahme von Bolzen für die schwenkbare Lagerung der Spreizen bzw. Spindeln aufweisen. Vorzugsweise werden die Pfosten an den Grund- und Aufstockplatten dazu benutzt, um daran das die Grund- und Aufstockplatte überspannende Verbindungsprofil lösbar zu befestigen. Hierzu umgreift das Verbindungsprofil jeweils zwei fluchtend zueinander ausgerichtete Pfosten von Grund- und Aufstockplatte und wird mit diesen verbolzt. Das Verbindungsprofil ist zu diesem Zweck beispielsweise als U-Profil ausgebildet, dessen freie Schenkel seitlich an den freien Schenkeln des Pfostens zur Anlage gelangen. Zur Herstellung der Verbolzung sind in dem Verbindungsprofil mit den Durchgängen in den Pfosten korrespondierende Durchgänge angeordnet.

Um eine Verbaubox zu schaffen, die unempfindlicher gegen Verschmutzungen der Führungen der Spreizrahmen ist und einen verklemmungsfreien Ein- und Rückbau ermöglicht, ist es in einer Ausgestaltung der Erfindung vorgesehen, dass an den vertikalen Rahmenseitenabschnitten jeweils mindestens zwei Rollen angeordnet sind, dass jede Führung als eine mit ihrer Oberfläche dem Inneren des Grabens zugewandte Führungsplatte ausgestaltet ist, auf der die Rollen des Spreizrahmens abrollen und dass die Führungsplatte in Grabenlängsrichtung freie Seitenabschnitte aufweist, die an den vertikalen Rahmenseitenabschnitten angeordnete Führungsmittel hintergreifen. Das Führungsmittel hält die Rollen des Spreizrahmens auf der ebenen Rollbahn und überträgt ggf. auftretende Zugkräfte zwischen dem Spreizrahmen und den Platten der Verbaubox.

Ein konstruktiv einfaches Führungsmittel besteht aus an den vertikalen Rahmenseitenabschnitten des Spreizrahmens befestigten Winkelprofilen, deren freie Schenkel die freien Seitenabschnitte der Führungsplatte hintergreifen.

Üblicherweise ist die Querstrebe zwischen den vertikalen Rahmenseitenabschnitten mittig angeordnet. Ein solcher im wesentlichen H-förmiger Spreizrahmen erleichtert die Arbeit im Graben, da die in Grabenlängsrichtung störenden Einbauten reduziert sind. Ist bereits ein Rohr auf der Grabensohle verlegt, lässt sich der H-förmige Spreizrahmen tiefer absenken, als ein Spreizrahmen, der beispielsweise eine obere und eine untere Querstrebe aufweist.

Noch größere Durchlasshöhen lassen sich erreichen, wenn die Querstrebe außermittig zwischen den vertikalen Rahmenseitenabschnitten im oberen Bereich angeordnet ist.

Um den Spreizrahmen an unterschiedlich breite Gräben anpassen zu können, ist die Querstrebe in einer bevorzugten Ausgestaltung der Erfindung längenveränderlich. Die Längenveränderlichkeit lässt sich insbesondere dadurch erreichen, dass die Querstrebe mehrteilig ausgeführt ist und die Teile über Flansche miteinander verbunden sind. Zwischen den Flanschen lassen sich unterschiedlich lange Zwischenstücke einsetzen.

Nachfolgend wird die Erfindung anhand von Ausführungsbeispielen näher erläutert. Es zeigen:
- **Figur 1**: ein erstes Ausführungsbeispiel einer erfindungsgemäßen Verbaubox in perspektivischer Ansicht,
- **Figur 2**: eine Teildarstellung der Verbaubox nach Figur 1 mit einer Explosionsdarstellung des Verbindungsprofils und des Rahmenseitenabschnitts,
- **Figur 3**: eine Aufsicht auf die Verbindung von Verbauplatte, Verbindungsprofil und Spreizrahmen,
- **Figur 4**: die Darstellung nach Figur 3 als Explosionsdarstellung
- **Figur 5**: einen Längsschnitt durch drei in Grabenlängsrichtung hintereinander in einem Graben angeordnete Verbauboxen während des Einbringens eines langen, die Länge einer Verbaubox übersteigenden Rohres sowie
- **Figur 6**: eine Seitenansicht eines zweiten Ausführungsbeispieles einer erfindungsgemäßen Verbaubox mit maximaler Durchlasshöhe.

Die Verbaubox (1) umfasst zwei in Grabenlängsrichtung (2) im Abstand der Breite des Grabens zueinander ausgerichtete Verbauplatten (3, 4) auf deren oberen Rändern jeweils eine Aufstockplatte (5, 6) aufgesetzt ist.

An den äußeren, seitlichen Rändern jeder Verbauplatte (3, 4) sind vertikal verlaufende, als Pfosten ausgebildete Profile (7, 8) angeschweißt. An der Oberfläche der aufgesetzten Aufstockplatte (5, 6) sind ebenfalls an den beiden seitlichen Rändern jeweils ein als Pfosten ausgebildetes Profil (9, 10) aufgeschweißt. Jeweils zwei fluchtend zueinander ausgerichtete Profile (7, 9) bzw. (8, 10) umgreift ein im Querschnitt U-förmiges Verbindungsprofil (11,12). Das Verbindungsprofil (11,12) greift über die Profile (7, 9 bzw. 8, 10) von Verbau- und Aufstockplatte (3,5 bzw. 4,6) und wird mit je zwei Bolzen (13) in jedem der beiden Profile (7,9 bzw. 8, 10) abgesteckt. Zur Befestigung des Verbindungsprofils (11,12) an den C-förmig profilierten Pfosten weisen deren freie seitliche Schenkel Durchgänge (14, 15) auf, die mit entsprechenden Durchgängen in den Pfosten (7, 9 bzw. 8, 10) korrespondieren.

Die gegenüberliegenden Verbauplatten (3, 4) und Aufstockplatten (5, 6) werden von zwei vertikal zwischen jeweils zwei Führungen verschiebbaren Spreizrahmen (16, 17) auf Abstand gehalten. An der dem Graben zugewandten Seite jedes Verbindungsprofils (11, 12) ist eine der beiden Führungen für den Spreizrahmen (16, 17) angeordnet, die sich in vertikaler Richtung sowohl über die Grundplatte (3, 4) als auch die Aufstockplatte (5, 6) erstreckt. Die Führung an jedem Verbindungsprofil (11, 12) ist als eine mit ihrer Oberfläche dem inneren des Grabens zugewandte Führungsplatte (18, 19) ausgestaltet.

Jeder längs der Führung vertikal bewegbare Spreizrahmen (16, 17) besitzt vertikale Rahmenseitenabschnitte (20, 21), die mittels einer mehrteiligen Querstrebe (22) miteinander verbunden sind. An den vertikalen Rahmenseitenabschnitten (20, 21) sind jeweils zwei Rollen angeordnet, die auf der Führungsplatte (18, 19) abrollen.

Die Führungsplatte (18, 19)weist, wie insbesondere aus den Figuren 3 und 4 ersichtlich, freie Seitenabschnitte (23, 24) auf, die an den vertikalen Rahmenseitenabschnitten (20, 21) des Spreizrahmens (16,17) angeordnete Führungsmittel (25, 26) hintergreifen.

Um die Spreizrahmen (16, 17) an unterschiedliche Grabenbreiten anpassen zu können, sind die Teile der Querstrebe (22) mittels übereinstimmender Flansche (27 bis 29) untereinander verbunden. Durch Entfernen von Teilen der Querstrebe (22) bzw. Einfügen von Zwischenstücken kann die Länge variiert werden.

Das Ausführungsbeispiel nach Figur 6 entspricht weitgehend der Verbaubox (1) nach den Figuren 1 bis 5. Unterschiede ergeben sich lediglich hinsichtlich des Spreizrahmens (30), bei dem die Querstrebe (31) zwischen den Rahmenseitenabschnitten (32, 33) außermittig, nämlich an deren bezogen auf die Grabensohle (40) oberen Rand angeordnet sind. Hierdurch lassen sich noch größere Rohrdurchlasshöhen als bei einem H-förmigen Spreizrahmen, wie er in den Figuren 1 bis 5 dargestellt ist, erzielen.

Figur 5 veranschaulicht das Einbringen eines überlangen Rohres (38) in einen Graben mit drei hintereinander angeordneten Verbauboxen (1). Das überlange Rohr (38) soll in der Verbaubox (1) in der vorderen Position (35) unterhalb der Querstrebe (22) des Spreizrahmens (17) eingebracht werden. Zu diesem Zweck werden in Bezug auf die Einschwenkrichtung (39) der hintere Spreizrahmen (17) der Verbaubox (1) an der mittleren Position (36) sowie der vordere Spreizrahmen (16) der Verbaubox an der Position (37) vollständig abgesenkt, während der Spreizrahmen (16) der Verbaubox (1) in der mittleren Position (36) angehoben wird.

Das Rohr (38) lässt sich nun ohne Behinderung durch Querstreben (22) im Bereich der Verbauboxen (1) an den Positionen (36, 37) absenken und in Einschwenkrichtung (39) nach vorne unter den angehobenen Spreizrahmen (17, 16) der Verbauboxen (1) in den Positionen (35, 36) hindurchbewegen, bis dieses auf der Grabensohle (40) aufliegt.

Dieses Einschwenken von überlangen Rohren bei gleichzeitig deutlich vergrößerter Durchlasshöhe gegenüber herkömmlichen Verbauboxen unter Verwendung von deren Platten ist aufgrund der erfindungsgemäßen Verbindungsprofile, die zugleich als Führung für einen Spreizrahmen dienen, möglich.

**Bezugszeichenliste**

| **Nr.** | **Bezeichnung** | **Nr.** | **Bezeichnung** |
|---|---|---|---|
| 1 | Verbaubox | 29 | Flansch |
| 2 | Grabenlängsrichtung | 30 | Spreizrahmen |
| 3 | Verbauplatte | 31 | Querstrebe |
| 4 | Verbauplatte | 32 | Rahmenseitenabschnitt |
| 5 | Aufstockplatte | 33 | Rahmenseitenabschnitt |
| 6 | Aufstockplatte | 34 | -- |
| 7 | Pfostenprofil (Verbauplatte) | 35 | Position |
| 8 | Pfostenprofil (Verbauplatte) | 36 | Position |
| 9 | Profil (Aufstockplatte) | 37 | Position |
| 10 | Profil (Aufstockplatte) | 38 | Rohr |
| 11 | Verbindungsprofil | 39 | Einschwenkrichtung |
| 12 | Verbindungsprofil | 40 | Grabensohle |
| 13 | Bolzen | | |
| 14 | Durchgänge | | |
| 15 | Durchgänge | | |
| 16 | Spreizrahmen | | |
| 17 | Spreizrahmen | | |
| 18 | Führungsplatte | | |
| 19 | Führungsplatte | | |
| 20 | Rahmenseitenabschnitte | | |
| 21 | Rahmenseitenabschnitte | | |
| 22 | zweiteilige Querstreben | | |
| 23 | freier Seitenabschnitt | | |
| 24 | freier Seitenabschnitt | | |
| 25 | Führungsmittel | | |
| 26 | Führungsmittel | | |
| 27 | Flansch | | |
| 28 | Flansch | | |

## Patentansprüche

1. Verbaubox zum Verbau von Gräben mit zwei in Grabenlängsrichtung im Abstand zueinander ausrichtbaren Verbauplatten sowie einer auf den oberen Rand jeder Verbauplatte aufsetzbaren Aufstockplatte, **dadurch gekennzeichnet,**
- **dass** an der Oberfläche jeder Verbauplatte (3,4) und der Oberfläche der aufgesetzten Aufstockplatte (5,6) randseitig zwei vertikal verlaufende, die Grundplatte und die Aufstockplatte überspannende Verbindungsprofile (11,12) lösbar befestigt sind
- **dass** zwei vertikal zwischen jeweils zwei Führungen verschiebbare Spreizrahmen (16,17) die gegenüberliegenden Verbauplatten (3,4) und Aufstockplatten (5,6) auf Abstand halten und
- **dass** an der dem Graben zugewanden Seite jedes Verbindungsprofils (11,12) eine der beiden Führungen für den Spreizrahmen (16,17) angeordnet ist, die sich in vertikaler Richtung sowohl über die Grund- als auch die Aufstockplatte erstreckt.

2. Verbaubox nach Anspruch 1, **dadurch gekennzeichnet,**
- **dass** auf der Oberfläche der Verbauplatte (3,4) randseitig jeweils ein Profil (7,8) angeordnet ist
- **dass** an der Oberfläche der aufgesetzten Aufstockplatte randseitig jeweils ein Profil (9,10) angeordnet ist
- **dass** die randseitigen Profile (7,9,8,10) von Verbau- und Aufstockplatte (3,5,4,6) fluchtend zueinander ausgerichtet sind und
- **dass** eines der beiden Verbindungsprofile (11,12) jeweils zwei fluchtend zueinander ausgerichtete Profile (7,9,8,10)) von Verbau- und Aufstockplatte (3,5,4,6) umgreift und mit diesen verbolzt ist.

3. Verbaubox nach Anspruch 1 oder 2, **dadurch gekennzeichnet, dass** jeder Spreizrahmen (16,17) den Führungen zugewandte vertikale Rahmenseitenabschnitte (20,21) besitzt, die mittels einer Querstrebe (22) miteinander verbunden sind.

4. Verbaubox nach Anspruch 3, **dadurch gekennzeichnet,**
- **dass** an den vertikalen Rahmenseitenabschnitten (22) jeweils mindestens zwei Rollen angeordnet sind,
- **dass** jede Führung als eine mit ihrer Oberfläche dem Inneren des Grabens zugewandte Führungsplatte (18,19) ausgestaltet ist, auf der die Rollen des Spreizrahmens (16,17) abrollen,
- **dass** die Führungsplatte (18,19) in Grabenlängsrichtung freie Seitenabschnitte (23,24) aufweist,
- die an den vertikalen Rahmenseitenabschnitten (20,21) angeordnete Führungsmittel (25,26) hintergreifen.

5. Verbauvorrichtung nach Anspruch 3 oder 4, **dadurch gekennzeichnet, dass** jede Querstrebe (22) längenveränderlich ist.

6. Verbauvorrichtung nach Anspruch 5, **dadurch gekennzeichnet, dass** die Querstrebe (22) mehrteilig ist und die Teile über Flansche (27-29) miteinander verbunden sind.

7. Verbaubox nach einem der Ansprüche 3 bis 6, **dadurch gekennzeichnet, dass** die Querstrebe (31) außermittig zwischen den vertikalen Rahmenseitenabschnitten (32,33) angeordnet ist.

## Claims

1. Shoring box for shoring trenches comprising two shore plates which can be aligned at a distance from one another in the longitudinal direction of the trench and an extending plate which can be placed on the upper edge of each shore plate, **characterized in**
- **that** two vertically running connecting profiles (11, 12) which span the base plate and the extending plate are detachably fastened at the edges to the surface of each shore plate (3, 4) and the surface of the extending plate (5, 6) placed thereon,
- **that** two spreading frames (16, 17) which are displaceable vertically between respectively two guides hold the opposite shore plates (3, 4) and extending plates (5, 6) at a distance and
- **that** one of the two guides for the spreading frame (16, 17) is disposed on the side of each connecting profile (11, 12) facing the trench, which guide extends in the vertical direction both above the base plate and the extending plate.

2. The shore box according to claim 1, **characterised in**
- **that** respectively one profile (7, 8) is disposed at the edge on the surface of the shore plate (3, 4),
- **that** respectively one profile (9, 10) is disposed at the edge on the surface of the extending plate placed thereon,
- **that** the edge-side profiles (7, 9, 8, 10) of the shore and extending plate (3, 5, 4, 6) are aligned in alignment to one another and
- **that** one of the two connecting profiles (11, 12) embraces respectively two profiles (7, 9, 8, 10) shore and extending plate (3, 5, 4, 6) which are aligned in alignment to one another and is bolted to said profiles.

3. The shore box according to claim 1 or 2, **characterised in that** each spreading frame (16, 17) has vertical frame side sections (20, 21) facing the guides which are interconnected by means of a cross strut (22).

4. The shore box according to claim 3, **characterised in**
- **that** respectively at least two rollers are disposed on the vertical frame side sections (22),
- **that** each guide is configured as a guide plate (18, 19) facing the inside of the trench with its surface, on which the rollers of the spreading frame (16, 17) roll,
- **that** the guide plate (18, 19) has free side sections (23, 24) in the longitudinal direction of the trench,
- which grip behind the guide means (25, 26) disposed on the vertical frame side sections (20, 21).

5. The shoring apparatus according to claim 3 or 4, **characterised in that** each cross strut (22) is variable in length.

6. The shoring apparatus according to claim 5, **characterised in that** the cross strut (22) is multipart and the parts are interconnected by means of flanges (27-29).

7. The shore box according to any one of claims 3 to 6, **characterised in that** the cross strut (31) is disposed off-centre between the vertical frame side sections (32, 33).

## Revendications

1. Caisson de coffrage pour le coffrage de tranchées, avec deux panneaux de coffrage orientables en direction longitudinale à une distance l'un par rapport à l'autre, ainsi qu'avec un panneau de rehaussement pouvant être placé sur le bord supérieur de chaque panneau de coffrage, **caractérisé**
- **en ce que** sur la surface de chaque panneau de coffrage (3, 4) et sur la surface du panneau de rehaussement (5, 6) placé, deux profilés de liaison (11, 12) s'étendant à la verticale du côté du bord et chevauchant le panneau de base et le panneau de rehaussement sont fixés de manière amovible,
- **en ce que** deux cadres d'écartement (16, 17) déplaçables chacun à la verticale entre deux guidages maintiennent à distance les panneaux de coffrage (3, 4) et panneaux de rehaussement (5, 6) opposés et
- **en ce que** sur le côté faisant face à la tranchée de chaque profilé de liaison (11, 12) est disposé l'un des deux guidages pour le cadre d'écartement (16, 17), qui s'étend en direction verticale aussi bien par-dessus le panneau de base qu'également le panneau de rehaussement.

2. Caisson de coffrage selon la revendication 1, **caractérisé**
- **en ce que** sur la surface du panneau de coffrage (3, 4), chaque fois un profilé (7, 8) est disposé du côté du bord,
- **en ce que** sur la surface du panneau de rehaussement placé, chaque fois un profilé (9, 10) est disposé sur le côté du bord,
- **en ce que** les profilés du côté bord (7, 9, 8, 10) du panneau de coffrage et de rehaussement (3, 5, 4, 6) sont orientés en alignement les uns par rapport aux autres et
- **en ce que** l'un des deux profilés de liaison (11, 12) entoure chaque fois deux profilés (7, 9, 8, 10) orientés en alignement mutuel du panneau de coffrage et du panneau de rehaussement (3, 5, 4, 6) et est boulonné sur ce dernier.

3. Caisson de coffrage selon la revendication 1 ou la revendication 2, **caractérisé en ce que** chaque cadre d'écartement (16, 17) comporte des parties latérales de cadre (20, 21) verticales, faisant face aux guidages, qui sont reliés ensemble au moyen d'une entretoise (22).

4. Caisson de coffrage selon la revendication 3, **caractérisé**
- **en ce que** sur les parties latérales de cadre (22) verticales sont chaque fois disposées au moins deux galets,
- **en ce que** chaque guidage est conçu en tant que plaque de guidage (18, 19) faisant face à l'intérieur de la tranchée, sur laquelle les galets du cadre d'écartement (16, 17) se déroulent,
- **en ce que** la plaque de guidage (18, 19) comporte des parties latérales (23, 24) libres dans la direction longitudinale de la tranchée,
- qui s'accrochent par l'arrière sur les moyens de guidage (25, 26) disposés sur les parties latérales de cadre (20, 21) verticales.

5. Dispositif de coffrage selon la revendication 3 ou la revendication 4, **caractérisé en ce que** chaque entretoise (22) est à longueur variable.

6. Dispositif de coffrage selon la revendication 5, **caractérisé en ce que** l'entretoise (22) est en plusieurs éléments et **en ce que** les éléments sont reliés ensemble par l'intermédiaire de brides (27 à 29).

7. Caisson de coffrage selon l'une quelconque des revendications 3 à 6, **caractérisé en ce que** l'entretoise (31) est disposée de manière excentrée entre les parties latérales de cadre (32, 33) verticales.
